# EUROPÄISCHE PATENTSCHRIFT

(11) **EP 1 389 510 B1**
(45) Veröffentlichungstag und Bekanntmachung des Hinweises auf die Patenterteilung: **05.05.2010**
(21) Anmeldenummer: 03014082.6
(22) Anmeldetag: 23.06.2003
(51) Int. Cl.: B27N 3/26, B30B 5/04

(54) **Vorrichtung zur Herstellung von Materialbahnen**
Apparatus for making webs
Appareil pour fabriquer des bandes

(30) Priorität: 16.08.2002 DE 10237535
(43) Veröffentlichungstag der Anmeldung: 18.02.2004
(73) Patentinhaber: Voith Patent GmbH, 89522 Heidenheim (DE)
(72) Erfinder: Schnyder, Eugen, 5622 Waltenschwil (CH); Machguth, Günter, 8116 Würenlos (CH); Steininger, Hans-Peter, 31832 Springe (DE)
(74) Vertreter: Manitz, Finsterwald & Partner GbR

(56) Entgegenhaltungen:
- EP-A- 0 776 742
- DE-C1- 4 243 917
- US-A- 3 891 376
- US-A- 5 057 167

## Beschreibung

Die Erfindung betrifft eine Vorrichtung der im Oberbegriff des Anspruchs 1 angegebenen Art.

Eine derartige Vorrichtung ist in der EP-A-0 776 742 beschrieben.

Im Bereich der Faser- und Spanplattenherstellung wird üblicherweise eine mit 6 bis 22 % Leim versehene Span- oder Fasermenge zwischen einer beheizten Trommel und einem umlaufenden Stahlband zu Platten verdichtet. Der Durchmesser der Trommel liegt üblicherweise in einem Bereich von 2 bis 5 m. Die erhaltenen Platten besitzen in üblicher Weise eine Dicke in einem Bereich von 1,5 bis 12 mm. Das ebenfalls heiße Stahlband wird durch wenigstens eine Walze (vgl. z.B. DE 42 43 917 C) gegen die Trommel gepresst. Bei älteren Vorrichtungen der genannten Art weisen die Walzen einen relativ-großen gegenseitigen Abstand auf. Im Bereich zwischen den relativ weit voneinander entfernten Walzen ergibt sich durch die Bandzugspannung nun aber lediglich ein relativ geringer Anpressdruck auf den Faserkuchen, der beispielsweise in einem Bereich von 20 bis 25 N/cm² liegen kann. Demgegenüber kann die Linienlast zwischen einer relativ harten Walze und der Trommel beispielsweise 10 000 N/cm betragen. Bei einer aus der EP 0 776 742 B bekannten Vorrichtung der genannten Art liegen die Durchbiegungseinstellwalzen in Bahnlaufrichtung nun dichter hintereinander, wodurch einerseits der zeitliche Abstand der Kraftpeaks auf den Faserkuchen reduziert und andererseits der Anpressdruck auf den Faserkuchen zwischen den Kraftpeaks auf einem höheren Niveau gehalten wird. Zur Optimierung des Systems wurde bisher also nur der Weg beschritten, relativ wenige größere Walzen mit einem Durchmesser von beispielsweise etwa 1,5 m durch mehrere direkt hintereinander liegende kleinere Durchbiegungseinstellwalzen mit einem Durchmesser von beispielsweise etwa 0,32 m zu ersetzen.

Bei der aus der EP-A-0 776 742 bekannten Vorrichtung der eingangs genannten Art wird zur Verwirklichung des prozesstechnisch angestrebten Ziels einer in Bahnlaufrichtung kontinuierlich hohen Pressung durch den Einsatz einer Vielzahl von Walzen kleineren Außendurchmessers in engerer Anordnung erreicht, dass sich eine möglichst große Anzahl von Bereichen erhöhter Pressung über die Pressstrecke ergibt, wobei diese Bereiche erhöhter Pressung aufgrund des Einsatzes von Walzen, deren Pressdruckquerprofil jeweils einstellbar ist, querbeeinflussbar sind. Dabei kann z.B. über eine im Bereich der Einlaufzone des Pressspaltes vorgesehene Walze mit quer zur Bahnlaufrichtung steuerbarem Anpressdruckverlauf der Anpressdruckverlauf in Querrichtung gleichmäßig gehalten und durch eine im Bereich der Auslaufzone des Pressspaltes vorgesehene Walze mit quer zur Bahnlaufrichtung steuerbarem Anpressdruckverlauf durch gezieltes Variieren dieses Anpressdruckverlaufes in Querrichtung das Dickenprofil des Produktes in der gewünschten Form beeinflusst werden.

Aus der US-A-5 075 167 ist eine Vorrichtung zur Herstellung von Materialbahnen bekannt, die ebenfalls wieder ein umlaufendes, mit einer bewegten Gegenfläche einen Pressspalt bildendes Pressband sowie mehrere in Bahnlaufrichtung aufeinanderfolgende Anpresseinheiten umfasst. Bei dieser Vorrichtung sind die Anpresseinheiten jeweils durch eine Presswalze gebildet, die an beiden Enden über getrennt verstellbare Lager relativ zur bewegten Gegenfläche positionierbar sind. Dabei werden die betreffenden, Zylinder/ Kolben-Einheiten umfassenden Stelleinrichtungen für diese beiden Lager so angesteuert, dass die beiden Walzenenden unabhängig von den jeweils vorherrschenden Pressdrücken einen vorgebbaren gleichen Abstand zu der bewegten Gegenfläche aufweisen. Dieser Abstand wird während des Betriebs konstant gehalten. Die dadurch eingestellte Pressspaltwalze kann im Bereich der verschiedenen Presswalzen gleich oder auch unterschiedlich gewählt sein.

Eine weitere derartige Vorrichtung ist in der DE-C-42 43 917 beschrieben. Dabei ist eine durch eine Durchbiegungseinstellwalze gebildete Anpresseinheit vorgesehen, die über einen größeren Umfangsbereich der bewegten Gegenfläche schwenkbar ist. Über eine solche Anpresseinheit können in Querrichtung unterschiedliche Drücke eingestellt werden. Der durch eine Durchbiegungseinstellwalze gebildeten Anpresseinheit kann eine zusätzliche Andrückwalze nachgeordnet sein, die lediglich dazu dient, eine erreichte Dicke der Materialbahn zu halten, so dass dieser zusätzlichen Andrückwalze lediglich die Funktion einer Kalibrierwalze zukommt.

Der Erfindung liegt die Aufgabe zugrunde, die Vorrichtung der eingangs genannten Art weiter zu optimieren. Dabei soll insbesondere auch dem Umstand Rechnung getragen werden, dass am Anfang des Pressvorgangs, wo die Wärme noch nicht allzu tief in den Kuchen eingedrungen ist, sich die Oberfläche der zu bildenden Materialbahn, zum Beispiel Faser- oder Spanplatte, hart verdichten lässt, zum Beispiel bis zu etwa 1000 kg/m³, während der innere Bereich noch in einer relativ "krümeligen" Form vorliegt. Dagegen kann in einer zweiten Phase, d.h. nach dem Eindringen der hohen Temperaturen mit Druck die innere Schicht bzw. der Innenbereich zum Beispiel auf etwa 600 kg/m³ verdichtet werden. Die Optimierung soll also insbesondere auch unter Einbeziehung dieser Gegebenheiten erfolgen.

Diese Aufgabe wird erfindungsgemäß dadurch gelöst, dass die Steuer- und/oder Regeleinrichtung so ausgelegt ist, dass auch das sich über die Anpresseinheiten in Bahnlaufrichtung ergebende Pressdrucklängsprofil variabel steuer- und/oder regelbar ist.

Aufgrund der zumindest teilweise voneinander völlig unabhängigen Ansteuerung der einzelnen Anpresseinheiten kann die Qualität des Endprodukts deutlich verbessert werden. So können beispielsweise die äußeren und inneren Schichten oder Bereiche der betreffenden Materialbahn weitgehend unabhängig voneinander in ihrer Rohdichte entsprechend beeinflusst werden. Die bisher im Zusammenhang mit unterschiedlichen Materialstärken und entsprechend unterschiedlichen Geschwindigkeiten auftretenden Probleme können durch die unabhängige Andrucksteuerung weitgehend beseitigt werden. Auch im Querprofil ist die Rohdichte nunmehr besser justierbar. Mit dem Einsatz dicht aufeinander folgender Anpresseinheiten bzw. -walzen kleineren Durchmessers und der dadurch erzielten höheren Kraftpeakdichte wird zudem erreicht, dass weniger Leimbrücken wieder zerstört werden, so dass auch weniger Leim erforderlich ist.

Die in Bahnlaufrichtung aufeinander folgenden Anpresseinheiten können grundsätzlich auch zu Gruppen zusammengefasst sein und gruppenweise getrennt angesteuert werden.

Der zwischen dem umlaufenden Pressband und der bewegten Gegenfläche gebildete Pressspalt kann einseitig oder beidseitig beheizbar sein.

Vorteilhafterweise ist über wenigstens eine einem in Bahnlaufrichtung betrachteten vorderen Bereich des Pressspaltes zugeordnete Durchbiegungseinstellwalze die Rohdichte der Materialbahn und insbesondere die sich in deren Oberflächenbereich ergebende Rohdichte steuer- und/oder regelbar. Dabei ist über die jeweilige Durchbiegungseinstellwalze insbesondere auch das Rohdichteprofil steuer- und/oder regelbar.

Überdies ist es auch von Vorteil, wenn über wenigstens eine einem sich an einen vorderen Pressspaltbereich anschließenden weiteren Pressspaltbereich zugeordnete Anpresseinheit die Rohdichte der Materialbahn und insbesondere die sich in deren Innerem ergebende Rohdichte steuerund/oder regelbar ist. Dabei ist über die jeweilige Anpresseinheit insbesondere auch wieder das Rohdichtequerprofil steuer- und/oder regelbar.

Gemäß einer bevorzugten praktischen Ausführungsform der erfindungsgemäßen Vorrichtung ist über wenigstens eine einem in Bahnlaufrichtung betrachtet vorderen Bereich des Pressspaltes zugeordnete Anpresseinheit die sich im Oberflächenbereich ergebende Rohdichte und über wenigstens eine einem sich an den vorderen Pressspaltbereich anschließenden weiteren Pressspaltbereich zugeordnete Anpresseinheit die sich Inneren der Materialbahn ergebende Rohdichte steuer- und/oder regelbar.

Bevorzugt ist die dem vorderen Pressspaltbereich zugeordnete Anpresseinheit bzw. Gruppe von Anpresseinheiten getrennt von der dem weiteren Pressspaltbereich zugeordneten Anpresseinheit bzw. Gruppe von Anpresseinheiten ansteuerbar.

Von Vorteil ist insbesondere auch, wenn über wenigstens eine einem sich an einen vorderen Pressspaltbereich anschließenden weiteren Pressspaltbereich zugeordnete Anpresseinheit die Dicke der Materialbahn steuerund/oder regelbar ist. Über die jeweilige Anpresseinheit ist insbesondere auch wieder das Dickenquerprofil der Materialbahn steuer- und/oder regelbar.

Dabei können die Rohdichte im Inneren der Materialbahn sowie die Bahndicke in demselben Pressspaltbereich oder in aufeinander folgenden Pressspaltbereichen gesteuert bzw. geregelt werden.

Eine jeweilige Durchbiegungseinstellwalze umfasst zweckmäßigerweise jeweils einen umlaufenden Walzenmantel, ein den Walzenmantel durchsetzendes drehfestes Joch sowie zwischen dem Walzenmantel und dem Joch angeordnete Anpresselemente, die über die Walzenbreite verteilt und zumindest teilweise getrennt ansteuerbar sind. Die Anpresselemente können insbesondere auch zu Gruppen zusammengefasst und gruppenweise getrennt ansteuerbar sein. Es können insbesondere hydraulische Anpresselement vorgesehen sein, die jeweils eine Art Zylinder/Kolben-Einheit bilden.

Beispielsweise bei der Herstellung von Faser- oder Spanplatten ist im Einlaufbereich des Pressspaltes eine möglichst starke Verdichtung erwünscht. So werden dort im Wesentlichen nur die Deckschichten beeinflusst. Im weiteren Verlauf werden zum Formen auch geringere Drücke ausreichen.

Gemäß einer zweckmäßigen praktischen Ausführungsform der erfindungsgemäßen Vorrichtung sind demzufolge die in Bahnlaufrichtung aufeinander folgenden Anpresseinheiten durch Anpresswalzen gebildet, die zumindest teilweise Walzenbeläge unterschiedlicher Härte besitzen. Dabei ist die Härte eines jeweiligen Walzenbelages vorzugsweise in Abhängigkeit vom Einsatzort der betreffenden Anpresswalze gewählt. Vorteilhafterweise kann einem in Bahnlaufrichtung betrachtet vorderen Bereich des Pressspaltes wenigstens eine Anpresswalze zugeordnet sein, deren Walzenbelag einen E-Modul besitzt, der höher oder niedriger ist als der E-Modul des Walzenbelags wenigstens einer einem darauf folgenden weiteren Pressspaltbereich zugeordneten Anpresswalze.

Der Pressspalt besitzt vorzugsweise einen gekrümmten Verlauf. Die bewegte Gegenfläche kann insbesondere durch eine umlaufende Presstrommel gebildet sein.

Die bewegte Gegenfläche bzw. die umlaufende Presstrommel ist vorzugsweise beheizt.

Das umlaufende Pressband kann vorteilhafterweise durch ein Stahlband gebildet sein.

Auch das umlaufende Pressband bzw. Stahlband ist vorzugsweise wieder beheizbar. Zur Beheizung des Stahlbandes kann beispielsweise eine Induktivheizung vorgesehen sein.

Bei einer bevorzugten praktischen Ausführungsform der erfindungsgemäßen Vorrichtung sind die in Bahnlaufrichtung aufeinander folgenden Anpresseinheiten zumindest teilweise dicht hintereinander angeordnet. Dabei können die Anpresseinheiten beispielsweise auch zu Gruppen zusammengefasst sein. Innerhalb der jeweiligen Gruppen sind die Anpresseinheiten dann jeweils möglichst dicht aufeinander folgend angeordnet, während zwischen zwei jeweiligen Gruppen gegebenenfalls auch ein relativ größerer Abstand vorgesehen sein kann.

Die die Gegenfläche bildende Presstrommel kann insbesondere einen Durchmesser in einem Bereich von beispielsweise etwa 3 bis etwa 5 m besitzen.

Ist die Gegenfläche durch eine Presstrommel gebildet, so besitzen die in Bahnlaufrichtung aufeinander folgenden Anpresseinheiten bzw. -walzen jeweils einen Durchmesser, der vorzugsweise um ein Vielfaches kleiner ist als der Durchmesser der Presstrommel.

Auch die Anpresseinheiten können zumindest teilweise wieder beheizbar sein.

In bestimmten Fällen ist es auch von Vorteil, wenn die in Bahnlaufrichtung aufeinander folgenden Anpresseinheiten so ansteuerbar sind, dass sich ein in Bahnlaufrichtung allgemein abnehmendes Pressdrucklängsprofil ergibt.

Bei einer zweckmäßigen praktischen Ausführungsform der erfindungsgemäßen Vorrichtung ist das Pressband sowohl über einen Teilbereich einer die Gegenfläche bildenden Presstrommel als auch über Spann- und/oder Umlenkwalzen geführt. Bevorzugt ist hierbei eine im Eingangsbereich des Pressspaltes vorgesehene Spann- bzw. Umlenkwalze gleichzeitig als Presswalze vorgesehen, über die das Pressband gegen die Gegenfläche pressbar ist.

Die Anpresseinheiten können über die wenigstens eine Steuer- und/oder Regeleinrichtung entsprechend ansteuerbar sein. Dabei ist über eine solche Steuer- und/oder Regeleinrichtung vorzugsweise wenigstens ein Soll-Rohdichteprofil vorgebbar.

Zweckmäßigerweise ist wenigstens eine Einrichtung zur Messung der Rohdichte der Materialbahn vorgesehen. Diese kann in Bahnlaufrichtung betrachtet insbesondere hinter dem Pressspalt angeordnet sein. Zweckmäßigerweise ist eine solche Rohdichtemesseinrichtung an die Steuerund/oder Regeleinrichtung angeschlossen.

Vorteilhafterweise ist auch wenigstens eine Einrichtung zur Messung der Dicke der Materialbahn vorgesehen. Auch diese Dickenmesseinrichtung ist in Bahnlaufrichtung betrachtet vorzugsweise wieder hinter dem Pressspalt angeordnet. Die Dickenmesseinrichtung kann auch wieder an die Steuer- und/oder Regeleinrichtung angeschlossen sein.

Die erfindungsgemäße Vorrichtung ist vorteilhafterweise insbesondere anwendbar zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies.

Die erfindungsgemäße Vorrichtung ist vorteilhafterweise insbesondere auch zur Herstellung von Faserstoff-, Span-, HDF-, MDF-, LDF- und/oder OSB-Platten verwendbar.

Grundsätzlich ist die erfindungsgemäße Vorrichtung beispielsweise auch in einer Papiermaschine, einem Kalander oder einer Druckmaschine verwendbar.

Beliebige andere Verwendungen sind denkbar.

Die Erfindung wird im Folgenden anhand eines Ausführungsbeispiels unter Bezugnahme auf die Zeichnung näher erläutert; in dieser zeigen:
- Fig. 1: eine rein schematische Darstellung einer Vorrichtung zur Herstellung von Materialbahnen und
- Fig. 2: ein Ausschnitt A der Vorrichtung gemäß Fig. 1 in vergrößerter Darstellung.

Die Fig. 1 zeigt in rein schematischer Darstellung eine Vorrichtung 10 zur Herstellung von Materialbahnen 38, wie beispielsweise in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies. Die Vorrichtung 10 ist beispielsweise auch zur Herstellung von HDF-, MDF-, LDF- und/oder OSB-Platten verwendbar.

Die Vorrichtung 10 umfasst ein beispielsweise durch ein Stahlband gebildetes umlaufendes Pressband 12, das mit einer bewegten Gegenfläche 14, hier beispielsweise durch die Oberfläche einer Presstrommel 16 gebildet, einen Pressspalt 18 definiert, in dem das zur Herstellung der Materialbahn 38 dienende Ausgangsmaterial verdichtet wird.

Die Vorrichtung 10 umfasst überdies eine Mehrzahl von in Bahnlaufrichtung L aufeinander folgenden, hier beispielsweise als Durchbiegungseinstellwalzen 20 vorgesehene Anpresseinheiten, durch die das umlaufende Pressband 12 im Bereich des Pressspaltes 18 gegen die bewegte Gegenfläche 14, hier also gegen die Presstrommel 16 pressbar ist.

Wie insbesondere auch anhand der Fig. 2 zu erkennen ist, umfassen die Durchbiegungseinstellwalzen 20 jeweils einen umlaufenden Walzenmantel 22, ein den Walzenmantel 22 durchsetzendes drehfestes Joch 24 sowie zwischen dem Walzenmantel 22 und dem Joch 24 angeordnete Anpresselemente 26, die über die Walzenbreite verteilt und zumindest teilweise getrennt ansteuerbar sind. Die Anpresselemente 26 können einzeln getrennt ansteuerbar oder auch zu Gruppen zusammengefasst und gruppenweise getrennt ansteuerbar sein.

Die in Bahnlaufrichtung L aufeinander folgenden Durchbiegungseinstellwalzen 20 sind zur Einstellung des jeweiligen Pressdruckquerprofils zumindest teilweise getrennt voneinander ansteuerbar.

Im vorliegenden Fall sind die Durchbiegungseinstellwalzen 20 zu zwei Gruppen I, II zusammengefasst. Dabei sind zumindest die beiden Walzengruppen I, II getrennt voneinander ansteuerbar. Grundsätzlich können jedoch auch die Durchbiegungseinstellwalzen 20 innerhalb einer jeweiligen Gruppe I, II zumindest teilweise getrennt ansteuerbar sein.

Der zwischen dem umlaufenden Pressband 12 und der bewegten Gegenfläche 14 bzw. der Presstrommel 16 gebildete Pressspalt 18 ist zumindest einseitig und vorzugsweise beidseitig beheizbar. Es kann also beispielsweise sowohl die Presstrommel 16 als auch das hier durch ein Stahlband gebildete Pressband 12 beheizbar sein. Zur Beheizung des Pressbandes 12 kann insbesondere eine Induktivheizung vorgesehen sein.

Über eine oder mehrere einem in Bahnlaufrichtung L betrachtet vorderen Bereich des Pressspaltes 18 zugeordnete Durchbiegungseinstellwalzen 20 kann insbesondere die Rohdichte der Materialbahn 38, und dabei vorzugsweise die sich in deren Oberflächenbereich ergebende Rohdichte gesteuert und/oder geregelt werden. So kann insbesondere über die erste Gruppe I von Durchbiegungsausgleichswalzen 20 die sich im Oberflächenbereich der Materialbahn 38 ergebende Rohdichte entsprechend beeinflusst werden.

Überdies ist über die jeweiligen Durchbiegungseinstellwalzen 20 insbesondere auch das Rohdichtequerprofil, hier also insbesondere das sich im Oberflächenbereich der Materialbahn 38 ergebende Rohdichtequerprofil steuer- und/oder regelbar.

Über eine oder mehrere einem sich an den vorderen Pressspaltbereich anschließenden weiteren Pressspaltbereich zugeordnete Durchbiegungseinstellwalzen 20 kann insbesondere die sich im Innern der Materialbahn 38 ergebende Rohdichte gesteuert und/oder geregelt werden. Dies kann im vorliegenden Fall beispielsweise über die Gruppe II von Durchbiegungseinstellwalzen 20 erfolgen.

Auch im vorliegenden Fall ist über die jeweiligen Durchbiegungseinstellwalzen 20 insbesondere auch wieder das Rohdichtequerprofil in der gewünschten Weise Steuer- und/oder regelbar.

Es besteht somit beispielsweise die Möglichkeit, über die erste Gruppe I von Durchbiegungseinstellwalzen 20 in erster Linie die sich im Oberflächenbereich der Materialbahn 38 ergebende Rohdichte und über die weitere Gruppe II von Durchbiegungseinstellwalzen 20 in erster Linie die sich im Innern der Materialbahn 38 ergebende Rohdichte in der gewünschten Weise zu steuern und/oder zu regeln.

Dabei ist die dem vorderen Pressspaltbereich zugeordnete Gruppe I von Durchbiegungseinstellwalzen 20 vorzugsweise getrennt von der dem weiteren Pressspaltbereich zugeordneten Gruppe II von Durchbiegungseinstellwalzen 20 ansteuerbar.

Über eine oder mehrere einem sich an einen vorderen Pressspaltbereich anschließenden weiteren Pressspaltbereich zugeordnete Durchbiegungseinstellwalzen 20 kann insbesondere auch die Dicke der Materialbahn 38 in der gewünschten Weise gesteuert und/oder geregelt werden. Dabei ist über die jeweiligen Durchbiegungseinstellwalzen 20 zweckmäßigerweise auch das Dickenquerprofil der Materialbahn 38 steuer- bzw. regelbar.

Die innerhalb einer jeweiligen Gruppe I, II vorgesehenen Durchbiegungseinstellwalzen 20 sind in Bahnlaufrichtung L betrachtet jeweils dicht hintereinander angeordnet.

Die Presstrommel 16 kann insbesondere ein Durchmesser in einem Bereich von beispielsweise etwa 3 bis etwa 5 m besitzen.

Wie insbesondere anhand von Fig. 1 zu erkennen ist, besitzen die in Bahnlaufrichtung L aufeinander folgenden Durchbiegungseinstellwalzen 20 jeweils einen Durchmesser, der um ein Vielfaches kleiner ist als der Durchmesser der die Gegenfläche 14 bildenden Presstrommel 16.

Grundsätzlich kann auch das sich über die Durchbiegungseinstellwalzen 20 in Bahnlaufrichtung L ergebende Pressdrucklängsprofil variabel einstellbar sein. Dieses Pressdrucklängsprofil kann ebenfalls wieder steuerund/oder regelbar sein. Dabei können die Durchbiegungseinstellwalzen 20 insbesondere so angesteuert werden, dass sich ein in Bahnlaufrichtung L allgemein abnehmendes Pressdrucklängsprofil ergibt.

Wie insbesondere anhand der Fig. 1 zu erkennen ist, ist das beispielsweise durch ein Stahlband gebildete Pressband 12 sowohl über einen Teilbereich der Presstrommel 16 als auch über Spann- und/oder Umlenkwalzen 28 geführt. Dabei kann die im Eingangsbereich des Pressspaltes 18 vorgesehene Walze 28 gleichzeitig als Presswalze vorgesehen sein, über die das Pressband 12 gegen die Presstrommel 16 pressbar ist.

Die Durchbiegungseinstellwalzen 20 können insbesondere über wenigstens eine Steuer- und/oder Regeleinrichtung 30 entsprechend angesteuert werden. Der Steuer- bzw. Regeleinrichtung 30 kann eine Anzeige 32 zur Wiedergabe beispielsweise der betreffenden Eigenschaftsprofile zugeordnet sein.

Über die Steuer- und/oder Regeleinrichtung 30 kann ein jeweiliges Soll-Rohdichteprofil vorgegeben werden. Überdies kann über diese Steuerund/oder Regeleinrichtung 30 gegebenenfalls auch wenigstens ein Soll-Dickenprofil vorgegeben werden.

Im vorliegenden Fall ist sowohl eine Einrichtung 34 zur Messung der Rohdichte der Materialbahn 38 als auch eine Einrichtung 36 zur Messung der Dicke der Materialbahn 38 vorgesehen, die jeweils in Bahnlaufrichtung L betrachtet hinter dem Pressspalt 18 angeordnet sind. Es wird also die Dicke bzw. die Rohdichte der fertigen Materialbahn 38 gemessen.

Die Rohdichtemesseinrichtung 34 sowie die Dickenmesseinrichtung 36 sind an die Steuer- und/oder Regeleinrichtung 30 angeschlossen. Die betreffenden Istwerte, die insbesondere auch wieder das jeweilige Ist-Profil angeben können, können in der Steuer- und/oder Regeleinrichtung 30 mit den Sollwerten bzw. den Soll-Profilen verglichen werden. Die Durchbiegungseinstellwalzen 20 können über die Steuer- und/oder Regeleinrichtung 30 dann insbesondere so angesteuert werden, dass sich die IstWerte oder Ist-Profile an die Soll-Werte bzw. Soll-Profile angleichen. Dabei können grundsätzlich z.B. auch jeweilige Ist-Längsprofile erfasst und insbesondere wieder durch eine entsprechende Regelung an entsprechende Soll-Längsprofile angeglichen werden. Über die Steuer- und/oder Regeleinrichtung 30 können also beispielsweise sowohl Soll-Pressdruckquerprofile als auch Soll-Pressdrucklängsprofile vorgegeben werden, an die die jeweiligen Ist-Pressdrücke dann entsprechend angeglichen werden.

Die soeben beschriebene Vorrichtung 10 ist beispielsweise verwendbar zur Herstellung von in einzelne Platten aufteilbaren Faserplattenbahnen, Spanplattenbahnen und/oder dergleichen aus einem lignozelluloseund/oder zellulosehaltige Teilchen und zumindest ein Bindemittel enthaltenden Vlies. Sie ist insbesondere verwendbar zur Herstellung von Faserstoff-, Span-, HDF-, MDF-, LDF- und/oder OSB-Platten. Grundsätzlich ist auch eine Verwendung in einer Papiermaschine, einem Kalander, einer Druckmaschine und/oder dergleichen denkbar.

### Bezugszeichenliste

- 10: Vorrichtung
- 12: Pressband, Stahlband
- 14: Gegenfläche
- 16: Presstrommel
- 18: Pressspalt
- 20: Anpresseinheit, Durchbiegungseinstellwalze
- 22: Walzenmantel
- 24: Joch
- 26: Anpresseinheit
- 28: Span- und/oder Umlenkwalze
- 30: Steuer- und/oder Regeleinrichtung
- 32: Anzeige
- 34: Rohdichtemesseinrichtung
- 36: Dickenmesseinrichtung
- 38: Materialbahn
- L: Bahnlaufrichtung
- I: Gruppe von Durchbiegungseinstellwalzen
- II: Gruppe von Durchbiegungseinstellwalzen

## Patentansprüche

1. Vorrichtung (10) zur Herstellung von Materialbahnen (38) mit einem umlaufenden, mit einer bewegten Gegenfläche (14) einen Pressspalt (18) bildenden Pressband (12), mit mehreren in Bahnlaufrichtung (L) aufeinander folgenden, zur Einstellung eines jeweiligen Pressdruckquerprofils zumindest teilweise getrennt voneinander ansteuerbaren Anpresseinheiten (20), durch die das umlaufende Pressband (12) im Pressspaltbereich gegen die bewegte Gegenfläche (14) pressbar ist, sowie mit wenigstens einer Steuer- und/oder Regeleinrichtung (30) zur entsprechenden Ansteuerung der Anpresseinheiten (20),
**dadurch gekennzeichnet ,**
**dass** die Steuer- und/oder Regeleinrichtung (30) so ausgelegt ist, dass auch das sich über die Anpresseinheiten (20) in Bahnlaufrichtung (L) ergebende Pressdrucklängsprofil variabel steuer- und/oder regelbar ist.

2. Vorrichtung nach Anspruch 1,
**dadurch gekennzeichnet ,**
**dass** wenigstens eine Anpresseinheit durch eine Durchbiegungseinstellwalze (20) gebildet ist.

3. Vorrichtung nach Anspruch 1 oder 2,
**dadurch gekennzeichnet ,**
**dass** die in Bahnlaufrichtung (L) aufeinander folgenden Anpresseinheiten (20) zumindest gruppenweise getrennt voneinander ansteuerbar sind.

4. Vorrichtung nach einem der vorhergehenden Ansprüche,
**dadurch gekennzeichnet,**
**dass** der zwischen dem umlaufenden Pressband (12) und der bewegten Gegenfläche (14) gebildete Pressspalt (18) zumindest einseitig beheizbar ist.

5. Vorrichtung nach Anspruch 4,
**dadurch gekennzeichnet ,**
**dass** der Pressspalt (18) beidseitig beheizbar ist.

6. Vorrichtung nach einem der vorhergehenden Ansprüche,
**dadurch gekennzeichnet ,**
**dass** über wenigstens eine einem in Bahnlaufrichtung (L) betrachtet vorderen Bereich des Pressspaltes (18) zugeordnete Anpresseinheit (20) die Rohdichte der Materialbahn (38) und insbesondere die sich in deren Oberflächenbereich ergebende Rohdichte steuer- und/oder regelbar ist.

7. Vorrichtung nach Anspruch 6,
**dadurch gekennzeichnet ,**
**dass** über die jeweilige Anpresseinheit (20) das Rohdichtequerprofil steuer- und/oder regelbar ist.

8. Vorrichtung nach einem der vorhergehenden Ansprüche,
**dadurch gekennzeichnet ,**
**dass** über wenigstens eine einem sich an einen vorderen Pressspaltbereich anschließenden weiteren Pressspaltbereich zugeordnete Anpresseinheit (20) die Rohdichte der Materialbahn (38) und insbesondere die sich in deren Innerem ergebende Rohdichte steuer- und/oder regelbar ist.

9. Vorrichtung nach Anspruch 8,
**dadurch gekennzeichnet ,**
**dass** über die jeweilige Anpresseinheit (20) das Rohdichtequerprofil steuer- und/oder regelbar ist.

10. Vorrichtung nach einem der vorhergehenden Ansprüche,
**dadurch gekennzeichnet ,**
**dass** über wenigstens eine einem in Bahnlaufrichtung (L) betrachtet vorderen Bereich des Pressspaltes (18) zugeordnete Anpresseinheit (20) die sich im Oberflächenbereich der Materialbahn (38) ergebende Rohdichte und über wenigstens eine einem sich an den vorderen Pressspaltbereich anschließenden weiteren Pressspaltbereich zugeordnete Anpresseinheit (20) die sich im Innern der Materialbahn (38) ergebende Rohdichte steuer- und/oder regelbar ist.

11. Vorrichtung nach einem der vorhergehenden Ansprüche,
**dadurch gekennzeichnet ,**
**dass** die dem vorderen Pressspaltbereich zugeordnete Anpresseinheit (20) bzw. Gruppe (I) von Anpresseinheiten (20) getrennt von der dem weiteren Pressspaltbereich zugeordneten Anpresseinheit (20) bzw. Gruppe (II) von Anpresseinheiten (20) ansteuerbar ist.

12. Vorrichtung nach einem der vorhergehenden Ansprüche,
**dadurch gekennzeichnet ,**
**dass** über wenigstens eine einem sich an einen vorderen Pressspaltbereich anschließenden weiteren Pressspaltbereich zugeordnete Anpresseinheit (20) die Dicke der Materialbahn (38) steuer- und/oder regelbar ist.

13. Vorrichtung nach Anspruch 12,
**dadurch gekennzeichnet ,**
**dass** über die jeweilige Anpresseinheit (20) das Dickenquerprofil der Materialbahn steuer- und/ oder regelbar ist.

14. Vorrichtung nach einem der vorhergehenden Ansprüche,
**dadurch gekennzeichnet ,**
**dass** eine jeweilige Anpresseinheit (20) einen umlaufenden Walzenmantel (22), ein den Walzenmantel (22) durchsetzendes drehfestes Joch (24) sowie zwischen dem Walzenmantel (22) und dem Joch (24) angeordnete Anpresselemente (26) umfasst, die über die Walzenbreite verteilt und zumindest teilweise getrennt ansteuerbar sind.

15. Vorrichtung nach einem der vorhergehenden Ansprüche,
**dadurch gekennzeichnet ,**
**dass** die in Bahnlaufrichtung (L) aufeinander folgenden Anpresseinheiten (20) durch Anpresswalzen gebildet sind, die zumindest teilweise Walzenbeläge unterschiedlicher Härte besitzen.

16. Vorrichtung nach Anspruch 15,
**dadurch gekennzeichnet ,**
**dass** die Härte eines jeweiligen Walzenbelages in Abhängigkeit vom Einsatzort der betreffenden Anpresswalze gewählt ist.

17. Vorrichtung nach Anspruch 15 oder 16,
**dadurch gekennzeichnet ,**
**dass** einem in Bahnlaufrichtung betrachtet vorderen Bereich des Pressspaltes wenigstens eine Anpresswalze zugeordnet ist, deren Walzenbelag einen E-Modul besitzt, der höher oder niedriger ist als der E-Modul des Walzenbelags wenigstens einer einem darauf folgenden weiteren Pressspaltbereich zugeordneten Anpresswalze.

18. Vorrichtung nach einem der vorhergehenden Ansprüche,
**dadurch gekennzeichnet ,**
**dass** der Pressspalt (18) einen gekrümmten Verlauf besitzt.

19. Vorrichtung nach einem der vorhergehenden Ansprüche,
**dadurch gekennzeichnet ,**
**dass** die bewegte Gegenfläche (14) durch eine umlaufende Presstrommel (16) gebildet ist.

20. Vorrichtung nach einem der vorhergehenden Ansprüche,
**dadurch gekennzeichnet ,**
**dass** die bewegte Gegenfläche (14) bzw. die umlaufende Presstrommel (16) beheizbar ist.

21. Vorrichtung nach einem der vorhergehenden Ansprüche,
**dadurch gekennzeichnet ,**
**dass** das umlaufende Pressband (12) durch ein Stahlband gebildet ist.

22. Vorrichtung nach Anspruch 21,
**dadurch gekennzeichnet ,**
**dass** das umlaufende Pressband (12) bzw. Stahlband beheizbar ist.

23. Vorrichtung nach Anspruch 22,
**dadurch gekennzeichnet ,**
**dass** zur Beheizung des Stahlbandes (12) eine Induktivheizung vorgesehen ist.

24. Vorrichtung nach einem der vorhergehenden Ansprüche,
**dadurch gekennzeichnet ,**
**dass** die in Bahnlaufrichtung (L) aufeinander folgenden Anpresseinheiten (20) zumindest teilweise dicht hintereinander angeordnet sind.

25. Vorrichtung nach einem der vorhergehenden Ansprüche,
**dadurch gekennzeichnet ,**
**dass** die die Gegenfläche (18) bildende Presstrommel (16) einen Durchmesser in einem Bereich von etwa 3 bis etwa 5 m besitzt.

26. Vorrichtung nach einem der vorhergehenden Ansprüche,
**dadurch gekennzeichnet ,**
**dass** die in Bahnlaufrichtung (L) aufeinander folgenden Anpresseinheiten (20) jeweils einen Durchmesser besitzen, der vorzugsweise um ein Vielfaches kleiner ist als der Durchmesser der die Gegenfläche (14) bildenden Presstrommel (16).

27. Vorrichtung nach einem der vorhergehenden Ansprüche,
**dadurch gekennzeichnet ,**
**dass** die Anpresseinheiten (20) zumindest teilweise beheizbar sind.

28. Vorrichtung nach einem der vorhergehenden Ansprüche,
**dadurch gekennzeichnet ,**
**dass** die in Bahnlaufrichtung (L) aufeinander folgenden Anpresseinheiten (20) so ansteuerbar sind, dass sich ein in Bahnlaufrichtung (L) allgemein abnehmendes oder zunehmendes Pressdrucklängsprofil ergibt.

29. Vorrichtung nach einem der vorhergehenden Ansprüche,
**dadurch gekennzeichnet ,**
**dass** das Pressband (12) sowohl über einen Teilbereich einer die Gegenfläche (14) bildenden Presstrommel (16) als auch über Spann- und/oder Umlenkwalzen (28) geführt ist.

30. Vorrichtung nach Anspruch 29,
**dadurch gekennzeichnet ,**
**dass** eine im Eingangsbereich des Pressspaltes vorgesehene Spann- bzw. Umlenkwalze (28) gleichzeitig als Presswalze vorgesehen ist, über die das Pressband (12) gegen die Gegenfläche (14) pressbar ist.

31. Vorrichtung nach einem der vorhergehenden Ansprüche,
**dadurch gekennzeichnet ,**
**dass** über die Steuer- und/oder Regeleinrichtung (30) wenigstens ein Soll-Rohdichteprofil vorgebbar ist.

32. Vorrichtung nach einem der vorhergehenden Ansprüche,
**dadurch gekennzeichnet ,**
**dass** wenigstens eine Einrichtung (34) zur Messung der Rohdichte der Materialbahn vorgesehen ist.

33. Vorrichtung nach Anspruch 32,
**dadurch gekennzeichnet ,**
**dass** die Rohdichtemesseinrichtung (34) in Bahnlaufrichtung (L) betrachtet hinter dem Pressspalt (18) vorgesehen ist.

34. Vorrichtung nach Anspruch 32 oder 33,
**dadurch gekennzeichnet ,**
**dass** die Rohdichtemesseinrichtung (34) an die Steuer- und/oder Regeleinrichtung angeschlossen ist.

35. Vorrichtung nach einem der vorhergehenden Ansprüche,
**dadurch gekennzeichnet ,**
**dass** wenigstens eine Einrichtung (36) zur Messung der Dicke der Materialbahn (38) vorgesehen ist.

36. Vorrichtung nach Anspruch 35,
**dadurch gekennzeichnet ,**
**dass** die Dickenmesseinrichtung (36) in Bahnlaufrichtung (L) betrachtet hinter dem Pressspalt (18) vorgesehen ist.

37. Vorrichtung nach Anspruch 35 oder 36,
**dadurch gekennzeichnet ,**
**dass** die Dickenmesseinrichtung (34) an die Steuer- und/oder Regeleinrichtung (30) angeschlossen ist.

38. Verwendung der Vorrichtung (10) nach einem der vorhergehenden Ansprüche zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies.

39. Verwendung der Vorrichtung nach einem der vorhergehenden Ansprüche zur Herstellung von Faserstoff-, Span-, HDF-, MDF-, LDF- und/oder OSB-Platten.

40. Verwendung der Vorrichtung nach einem der vorhergehenden Ansprüche in einer Papiermaschine, einem Kalander oder einer Druckmaschine.

## Claims

1. An apparatus (10) for the manufacture of material webs (38) having a circulating pressing belt (12) forming a pressing gap (18) with a moved counter surface (14), having a plurality of pressing units (20) which follow one another in the web running direction (L), which are controllable at least partly separately from one another for the setting of a respective transverse pressing pressure profile, and by which the circulating pressing belt (12) can be pressed toward the moved counter-surface (14) in the area of the pressing gap, and having a control and/or regulation device (30) for the corresponding control of the pressing units (20),
**characterised in that**
the control and/or regulation device (30) is designed so that the longitudinal profile of the pressing pressure resulting via the pressing units (20) in the web running direction (L) can be variably controlled and/or regulated.

2. An apparatus in accordance with claim 1, **characterised in that** at least one pressing unit is formed by a deflection controlled roll (20).

3. An apparatus in accordance with claim 1 or claim 2, **characterised in that** the pressing units (20) following one another in the web running direction (L) can be controlled separately from one another at least group-wise.

4. An apparatus in accordance with any one of the preceding claims, **characterised in that** the pressing gap (18) formed between the circulating pressing belt (12) and the moved counter-surface (14) can be heated at at least one side.

5. An apparatus in accordance with claim 4, **characterised in that** the pressing gap (18) can be heated at both sides.

6. An apparatus in accordance with any one of the preceding claims, **characterised in that** the bulk density of the material web (38) and in particular the bulk density resulting in its surface region can be controlled and/or regulated via at least one pressing unit (20) associated with an area of the pressing gap (18) at the front viewed in the web running direction (L).

7. An apparatus in accordance with claim 6, **characterised in that** the transverse bulk density profile can be controlled and/or regulated via the respective pressing unit (20).

8. An apparatus in accordance with any one of the preceding claims, **characterised in that** the bulk density of the material web (8) and in particular the bulk density resulting in its interior can be controlled and/or regulated via at least one pressing unit (20) associated with a further area of the pressing gap adjoining a front area of the pressing gap.

9. An apparatus in accordance with claim 8, **characterised in that** the transverse bulk density profile can be controlled and/or regulated via the respective pressing unit (20).

10. An apparatus in accordance with any one of the preceding claims, **characterised in that** the bulk density resulting in the surface region of the material web (38) can be controlled and/or regulated via at least one pressing unit (20) associated with an area of the pressing gap (18) at the front viewed in the web running direction (L) and the bulk density resulting in the interior of the material web (38) can be controlled and/or regulated via at least one pressing unit (20) associated with a further area of the pressing gap adjoining the front area of the pressing gap.

11. An apparatus in accordance with any one of the preceding claims, **characterised in that** the pressing unit (20) or group (I) of pressing units (20) associated with the front area of the pressing gap can be controlled separately from the pressing unit (20) or group (II) of pressing units (20) associated with the further area of the pressing gap.

12. An apparatus in accordance with any one of the preceding claims, **characterised in that** the thickness of the material web (38) can be controlled and/or regulated via at least one pressing unit (20) associated with a further area of the pressing gap adjoining a front area of the pressing gap.

13. An apparatus in accordance with claim 12, **characterised in that** the transverse thickness profile of the material web can be controlled and/or regulated via the respective pressing unit (20).

14. An apparatus in accordance with any one of the preceding claims, **characterised in that** a respective pressing unit (20) includes a circulating roll jacket (22), a rotationally fixed yoke (24) passing through the roller jacket (22) and pressing elements (26) which are arranged between the roll jacket (22) and the yoke (24) and which are distributed over the width of the roll and can be controlled at least partly separately from one another.

15. An apparatus in accordance with any one of the preceding claims, **characterised in that** the pressing units (20) following one another in the web running direction (L) are formed by pressing rolls which have roll covers of different hardness at least in part.

16. An apparatus in accordance with claim 15, **characterised in that** the hardness of a respective roll cover is selected in dependence on the location of the respective pressing roll.

17. An apparatus in accordance with claim 15 or claim 16, **characterised in that** at least one pressing roll is associated with an area of the pressing gap at the front viewed in the web running direction, and its roll cover has a Young's modulus which is higher or lower than the Young's modulus of the roll cover of at least one press roll following it and associated with a further area of the pressing gap.

18. An apparatus in accordance with any one of the preceding claims, **characterised in that** the pressing gap (18) has a curved extent.

19. An apparatus in accordance with any one of the preceding claims, **characterised in that** the moved counter-surface (14) is formed by a revolving press drum (16).

20. An apparatus in accordance with any one of the preceding claims, **characterised in that** the moved counter-surface (14) or the revolving press drum (16) can be heated.

21. An apparatus in accordance with any one of the preceding claims, **characterised in that** the circulating pressing belt (12) is formed by a steel belt.

22. An apparatus in accordance with claim 21, **characterised in that** the circulating pressing belt (12) or steel belt can be heated.

23. An apparatus in accordance with claim 22, **characterised in that** an inductive heating is provided for the heating of the steel belt (12).

24. An apparatus in accordance with any one of the preceding claims, **characterised in that** the pressing units (20) following one another in the web running direction (L) are arranged at least partly closely behind one another.

25. An apparatus in accordance with any one of the preceding claims, **characterised in that** the press drum (16) forming the counter-surface (18) has a diameter in a range from approximately 3 to approximately 5 m.

26. An apparatus in accordance with any one of the preceding claims, **characterised in that** the pressing units (20) following one another in the web running direction (L) each have a diameter which is preferably smaller by a multiple than the diameter of the press drum (16) forming the counter-surface (14).

27. An apparatus in accordance with any one of the preceding claims, **characterised in that** the pressing units (20) are at least partly heatable.

28. An apparatus in accordance with any one of the preceding claims, **characterised in that** the pressing units (20) following one another in the web running direction (20) can be controlled so that a longitudinal profile of the pressing pressure results which generally reduces or increases in the web running direction (L).

29. An apparatus in accordance with any one of the preceding claims, **characterised in that** the pressing belt (12) is guided both over a part region of a press drum (16) forming the counter-surface (14) and over clamping and/or deflection rolls (28).

30. An apparatus in accordance with claim 29, **characterised in that** a clamping roll and/or deflection roll (28) provided in the inlet region of the pressing gap is simultaneously provided as a press roll via which the pressing belt (12) can be pressed towards the counter-surface (14).

31. An apparatus in accordance with any one of the preceding claims, **characterised in that** at least one desired bulk density section is presettable via the control and/or regulation device (30).

32. An apparatus in accordance with any one of the preceding claims, **characterised in that** at least one device (34) is provided for the measurement of the bulk density of the material web.

33. An apparatus in accordance with claim 32, **characterised in that** the bulk density measuring device (34) is provided behind the pressing gap (18) viewed in the web running direction (L).

34. An apparatus in accordance with claim 32 or claim 33, **characterised in that** the bulk density measuring device (34) is connected to the control and/or regulation device.

35. An apparatus in accordance with any one of the preceding claims, **characterised in that** at least one device (36) is provided for the measurement of the thickness of the material web (38).

36. A method in accordance with claim 35, **characterised in that** the thickness measuring device (36) is provided behind the pressing gap (18) viewed in the web running direction (L).

37. An apparatus in accordance with claim 35 or claim 36, **characterised in that** the thickness measurement device (34) is connected to the control and/or regulation device (30).

38. Use of the apparatus (10) in accordance with any one of the preceding claims for the manufacture of fibre plate webs, chipboard webs and/or the like which can be split into individual plates and are made from a fleece including particles containing lignocellulose and/or cellulose and at least one binding agent.

39. Use of the apparatus in accordance with any one of the preceding claims for the manufacture of fibre boards, chipboards, HDF boards, MDF boards, LDF boards and/or OSB boards.

40. Use of the apparatus in accordance with any one of the preceding claims in a paper-making machine, a calender or a printing machine.

## Revendications

1. Appareil (10) pour la fabrication de nappes de matière (38) comprenant une bande de pressage (12) en recirculation, qui forme une emprise de pressage (18) avec une surface antagoniste (14) mobile, comprenant plusieurs unités de pressage (20) qui se succèdent les unes les autres dans la direction de la circulation de la nappe (L) et qui peuvent être pilotées au moins partiellement séparément les unes des autres pour établir un profil transversal de pression respectif, à travers lesquelles la bande de pressage (12) en recirculation peut être pressée dans la région de l'emprise de pressage contre la surface antagoniste (14) mobile, et comprenant au moins un système de commande et/ou de régulation (30) pour le pilotage correspondant des unités de pressage (20),
**caractérisé en ce que**
le système de commande et/ou de régulation (30) est conçu de telle manière que le profil longitudinal de pression qui résulte au moyen des unités de pressage (20) dans la direction de la circulation (L) de la bande est susceptible d'être commandé et/ou régulé de manière variable.

2. Appareil selon la revendication 1,
**caractérisé en ce qu'**au moins une unité de pressage est formée par un cylindre de réglage (20) flexible.

3. Appareil selon la revendication 1 ou 2,
**caractérisé en ce que** les unités de pressage (20) qui se suivent les unes les autres dans la direction de circulation de la nappe (L) sont susceptibles d'être pilotées séparément les unes des autres au moins par groupes.

4. Appareil selon l'une des revendications précédentes,
**caractérisé en ce que** l'emprise de pressage (18) formée entre la bande de pressage (12) en recirculation et la surface antagoniste mobile (14) est susceptible d'être chauffée au moins sur un côté.

5. Appareil selon la revendication 4,
**caractérisé en ce que** l'emprise de pressage (18) est susceptible d'être chauffée sur les deux côtés.

6. Appareil selon l'une des revendications précédentes,
**caractérisé en ce que** la densité brute de la nappe de matière (38), et en particulier la densité brute résultant dans la région de sa surface, est susceptible d'être commandée et/ou régulée via au moins une unité de pressage (20) associée à la région antérieure, considérée dans la direction de déplacement de la nappe (L), de l'emprise de pressage (18).

7. Appareil selon la revendication 6,
**caractérisé en ce que** le profil transversal de densité brute est susceptible d'être commandé et/ou régulé via l'unité de pressage respectif (20).

8. Appareil selon l'une des revendications précédentes,
**caractérisé en ce que** la densité brute de la nappe de matière (38) en particulier la densité brute résultant à l'intérieur de celle-ci, est susceptible d'être commandée et/ou régulée via au moins une unité de pressage (20) associée à une autre région de l'emprise de pressage qui fait suite à la région antérieure de l'emprise de pressage.

9. Appareil selon la revendication 8,
**caractérisé en ce que** le profil transversal de densité brute est susceptible d'être commandé et/ou régulé via l'unité de pressage (20) respective.

10. Appareil selon l'une des revendications précédentes,
**caractérisé en ce que** la densité brute résultant dans la zone de surface de la nappe de matière (38) est susceptible d'être commandée et/ou régulée via au moins une unité de pressage (20) associée à la région antérieure, considérée dans la direction de la circulation de la nappe (L), de l'emprise de pressage (18), et la densité brute résultant à l'intérieur de la nappe de matière (38) est susceptible d'être commandée et/ou régulée via au moins une unité de pressage (20) associée à une autre région de l'emprise de pressage qui fait suite à la région antérieure de l'emprise de pressage.

11. Appareil selon l'une des revendications précédentes,
**caractérisé en ce que** l'unité de pressage (20) ou le groupe (I) d'unités de pressage (20) associé(e) à la région antérieure de l'emprise de pressage est susceptible d'être commandé(e) séparément de l'unité de pressage (20) ou du groupe (II) d'unités de pressage (20) associé(e) à l'autre région de l'emprise de pressage.

12. Appareil selon l'une des revendications précédentes,
**caractérisé en ce que** l'épaisseur de la nappe de matière (38) est susceptible d'être commandée et/ou régulée via au moins une unité de pressage (20) associée à une autre région de l'emprise de pressage qui fait suite à une région antérieure de l'emprise de pressage.

13. Appareil selon la revendication 12,
**caractérisé en ce que** le profil transversal de l'épaisseur de la nappe de matière est susceptible d'être commandé et/ou régulé via l'unité de pressage respective (20).

14. Appareil selon l'une des revendications précédentes,
**caractérisé en ce qu'**une unité de pressage respective (20) comprend une enveloppe de cylindre (22) en rotation, une âme (24) solidaire en rotation qui traverse l'enveloppe de cylindre (22) ainsi que des éléments de pressage (26) agencés entre l'enveloppe de cylindre (22) et l'âme (24), éléments de pressage qui sont répartis sur la largeur du cylindre et qui peuvent être pilotés au moins partiellement séparément.

15. Appareil selon l'une des revendications précédentes,
**caractérisé en ce que** les unités de pressage (20) qui se suivent les unes les autres dans la direction de circulation de la nappe (L) sont formées par des cylindres de pressage qui possèdent au moins partiellement des garnitures de cylindre de duretés différentes.

16. Appareil selon la revendication 15,
**caractérisé en ce que** la dureté d'une garniture de cylindre respective est choisie en fonction du lieu d'utilisation du cylindre de pressage concerné.

17. Appareil selon la revendication 15 ou 16,
**caractérisé en ce qu'**au moins un cylindre de pressage est associé à une région antérieure, considérée dans la direction de circulation de la nappe, de l'emprise de pressage, dont la garniture de cylindre possède un module d'élasticité supérieur ou inférieur au module d'élasticité de la garniture de cylindre d'au moins un cylindre de pressage associé à une autre région de l'emprise de pressage qui lui fait suite.

18. Appareil selon l'une des revendications précédentes,
**caractérisé en ce que** l'emprise de pressage (18) possède un tracé incurvé.

19. Appareil selon l'une des revendications précédentes,
**caractérisé en ce que** la surface antagoniste mobile (14) est formée par un tambour de pressage rotatif (16).

20. Appareil selon l'une des revendications précédentes,
**caractérisé en ce que** la surface antagoniste mobile (14) ou le tambour de pressage rotatif (16) est susceptible d'être chauffé(e).

21. Appareil selon l'une des revendications précédentes,
**caractérisé en ce que** la bande de pressage en recirculation (12) est formée par une bande en acier.

22. Appareil selon la revendication 21,
**caractérisé en ce que** la bande de pressage en recirculation (12) ou la bande en acier est susceptible d'être chauffée.

23. Appareil selon la revendication 22,
**caractérisé en ce qu'**il est prévu un chauffage inductif pour le chauffage de la bande en acier (12).

24. Appareil selon l'une des revendications précédentes,
**caractérisé en ce que** les unités de pressage (20) qui se suivent les unes les autres dans la direction de circulation de la nappe (L) sont agencées au moins partiellement très proches les unes derrière les autres.

25. Appareil selon l'une des revendications précédentes,
**caractérisé en ce que** le tambour de pressage (16) qui forme la surface antagoniste (18) possède un diamètre dans une plage d'environ 3 à environ 5 m.

26. Appareil selon l'une des revendications précédentes,
**caractérisé en ce que** les unités de pressage (20) qui se suivent les unes les autres dans la direction de circulation de la nappe (L) possèdent chacune un diamètre qui est de préférence inférieur, à raison d'un multiple, au diamètre du tambour de pressage (16) qui forme la surface antagoniste (14).

27. Appareil selon l'une des revendications précédentes,
**caractérisé en ce que** les unités de pressage (20) sont au moins partiellement susceptibles d'être chauffées.

28. Appareil selon l'une des revendications précédentes,
**caractérisé en ce que** les unités de pressage (20) qui se suivent les unes les autres dans la direction de circulation de la nappe (L) sont susceptibles d'être pilotées de telle manière qu'il en résulte un profil longitudinal de pression généralement décroissant ou croissant dans la direction de circulation de la nappe (L).

29. Appareil selon l'une des revendications précédentes,
**caractérisé en ce que** la bande de pressage (12) est guidée aussi bien via une zone partielle d'un tambour de pressage (16) qui forme la surface antagoniste (14) que via des cylindres de tensionnement et/ou de renvoi (28).

30. Appareil selon la revendication 29,
**caractérisé en ce qu'**un cylindre de tensionnement ou de renvoi (28) prévu dans la zone d'entrée de l'emprise de pressage est prévu simultanément comme cylindre de pressage au moyen duquel la bande de pressage (12) peut être pressée contre la surface antagoniste (14).

31. Appareil selon l'une des revendications précédentes,
**caractérisé en ce qu'**au moins un profil de consigne pour la densité brute peut être imposé via le système de commande et/ou de régulation (30).

32. Appareil selon l'une des revendications précédentes,
**caractérisé en ce qu'**il est prévu au moins un système (34) pour mesurer la densité brute de la nappe de matière.

33. Appareil selon la revendication 32,
**caractérisé en ce que** le système de mesure de densité brute (34) est prévu derrière l'emprise de pressage (18), considéré dans la direction de circulation de la nappe (L).

34. Appareil selon la revendication 32 ou 33,
**caractérisé en ce que** le système de mesure de densité brute (34) est raccordé au système de commande et/ou de régulation.

35. Appareil selon l'une des revendications précédentes,
**caractérisé en ce qu'**il est prévu au moins un système (36) pour la mesure de l'épaisseur de la nappe de matière (38).

36. Appareil selon la revendication 35,
**caractérisé en ce que** le système de mesure d'épaisseur (36) est prévu derrière l'emprise de pressage (18), considéré dans la direction de circulation de la nappe (L).

37. Appareil selon la revendication 35 ou 36,
**caractérisé en ce que** le système de mesure d'épaisseur (34) est raccordé au système de commande et/ou de régulation (30).

38. Utilisation de l'appareil (10) selon l'une des revendications précédentes pour la fabrication de nappes de plaques fibreuses, de nappes de matériaux agglomérés et/ou similaires susceptibles d'être subdivisées en plaques individuelles à partir de particules contenant de la lignocellulose et/ou de la cellulose et un non-tissé qui contient au moins un liant.

39. Utilisation de l'appareil selon l'une des revendications précédentes pour la fabrication de plaques en matières fibreuses, en matériaux agglomérés, de plaques HDF, de plaques MDF, de plaques LDF et/ou de plaques OSB.

40. Utilisation de l'appareil selon l'une des revendications précédentes dans une machine à papier, dans une calandre ou dans une machine d'impression.
